# EUROPÄISCHE PATENTANMELDUNG

(11) **EP 4 697 510 A1**
(43) Veröffentlichungstag der Anmeldung: **18.02.2026**
(21) Anmeldenummer: 25194353.6
(22) Anmeldetag: 06.08.2025
(51) Int. Cl.: H01R 4/48

(54) **ANSCHLUSSKLEMME ZUM ANSCHLIESSEN EINER ELEKTRISCHEN LEITUNG**

(30) Priorität: 14.08.2024 LU 508002
(71) Anmelder: Phoenix Contact GmbH & Co KG, 32825 Blomberg (DE)
(72) Erfinder: BERGHAHN, Kevin, 32825 Blomberg (DE); Reibke, Heinz, 32105 Bad Salzuflen (DE)

(57) **Zusammenfassung**

Eine Anschlussklemme (1) zum Anschließen einer elektrischen Leitung (2) umfasst ein Gehäuse (10), das eine Stecköffnung (101) aufweist, in die die elektrische Leitung (2) zum Anschließen an die Anschlussklemme (1) entlang einer Steckrichtung (E) einsteckbar ist. An dem Gehäuse (10) ist ein Kontaktelement (11) zum elektrischen Kontaktieren mit der elektrischen Leitung (2) angeordnet, wobei das Kontaktelement (11) einen Kontaktabschnitt (111) mit einer Einführöffnung (112) aufweist, in die die elektrische Leitung (2) zum elektrischen Kontaktieren mit dem Kontaktelement (11) einführbar ist. Ein an dem Gehäuse (10) angeordnetes Federelement (12) weist einen Stützschenkel (121) und einen Klemmschenkel (120) auf. Der Klemmschenkel (120) ist durch Zusammenwirken eines Auslöseelements (13) mit der elektrischen Leitung (2) aus einer Freigabestellung lösbar. Das Auslöseelement (13) weist einen Stützabschnitt (133) auf, der in die Einführöffnung (112) eingreift und durch den Stützschenkel (121) des Federelements (12) in der Einführöffnung (112) fixiert ist.

## Beschreibung

Die Erfindung betrifft eine Anschlussklemme zum Anschließen einer elektrischen Leitung nach dem Oberbegriff des Anspruchs 1.

Eine derartige Anschlussklemme umfasst ein Gehäuse, das eine Stecköffnung aufweist, in die die elektrische Leitung zum Anschließen an die Anschlussklemme entlang einer Steckrichtung eingesteckt werden kann. An dem Gehäuse ist ein Kontaktelement zum elektrischen Kontaktieren mit der elektrischen Leitung angeordnet. Das Kontaktelement weist einen Kontaktabschnitt mit einer Einführöffnung auf, in die die elektrische Leitung zum elektrischen Kontaktieren mit dem Kontaktelement einführbar ist. An dem Gehäuse ist zudem ein Federelement angeordnet, das einen relativ zu dem Gehäuse abgestützten Stützschenkel und einen elastisch relativ zu dem Stützschenkel auslenkbaren Klemmschenkel aufweist, der ausgebildet ist, in einer Klemmstellung auf die elektrische Leitung einzuwirken, um die elektrische Leitung in Kontakt mit dem Kontaktabschnitt zu bringen. Der Klemmschenkel ist aus der Klemmstellung in eine Freigabestellung relativ zu dem Gehäuse verstellbar, um die elektrische Leitung freizugeben. Der Klemmschenkel wird in der Freigabestellung des Klemmschenkels in Position relativ zu dem Gehäuse gehalten. Ein Auslöseelement ist ausgebildet, den Klemmschenkel durch Zusammenwirken des Auslöseelements mit der elektrischen Leitung aus der Freigabestellung zu lösen.

Eine solche Anschlussklemme verwirklicht durch Verwendung des Federelements einen Federkraftanschluss, bei dem die elektrische Leitung in angeschlossener Stellung mit dem Kontaktelement unter elastischer Federwirkung des Federelements verklemmt und somit elektrisch an das Kontaktelement angeschlossen ist.

Bei einer aus der DE 10 2019 127 464 B3 bekannten Anschlussklemme ist ein Federelement in Form einer Zugfeder vorgesehen, die eine angeschlossene elektrische Leitung durch elastische Federwirkung in Anlage mit einem zugeordneten Kontaktelement zieht und somit eine klemmende Verbindung zwischen der elektrischen Leitung und dem Kontaktelement herstellt. Die elektrische Leitung wird hierzu bei Ansetzen durch eine Öffnung in dem Klemmschenkel hindurchgeschoben und in angeschlossener Stellung zwischen dem Klemmschenkel und dem Kontaktelement verklemmt.

Bei der Anschlussklemme der DE 10 2019 127 464 B3 ist eine Rasteinrichtung vorgesehen, über die der Klemmschenkel in einer Freigabestellung relativ zu dem Gehäuse verrastet ist. Bei Einstecken der elektrischen Leitung wird die Rasteinrichtung ausgelöst und somit die Verrastung aufgehoben, sodass der Klemmschenkel aus der Freigabestellung verstellt wird und dadurch die elektrische Leitung mit dem Kontaktelement verklemmt. Um den Klemmschenkel in die Freigabestellung zu überführen, insbesondere um ein Ansetzen der elektrischen Leitung zu ermöglichen oder eine angeschlossene elektrische Leitung von der Anschlussklemme zu lösen, kann ein Werkzeug, zum Beispiel ein Schraubendreher, an die Anschlussklemme angesetzt und dadurch eine Kraft auf den Klemmschenkel ausgeübt werden.

Während bei der DE 10 2019 127 464 B3 ein Verstellen des Klemmschenkels unmittelbar durch ein Werkzeug erfolgt, ist bei aus der DE 10 2019 135 203 A1 und der DE 10 2020 104 140 A1 bekannten Anschlussklemmen jeweils ein Betätigungselement in Form eines sogenannten Drückers (Pushers) vorgesehen, der in das Gehäuse der Anschlussklemme eingedrückt werden kann, um auf diese Weise auf den Klemmschenkel einzuwirken und den Klemmschenkel in seine Freigabestellung zu überführen.

Aus der DE 10 2020 119 372 A1 ist eine Anschlussklemme mit einem Federelement bekannt, das einen Klemmschenkel aufweist, der in einer Freigabestellung mit einem Auslöseelement verrastet ist. Ein Kontaktelement weist einen Kontaktabschnitt in Form eines Materialdurchzugs auf, in den eine elektrische Leitung zum Kontaktieren mit dem Kontaktelement einführbar ist.

Aufgabe der vorliegenden Erfindung ist es, eine Anschlussklemme zur Verfügung zu stellen, die bei vorteilhafter elektrischer Kontaktierung eine einfache Handhabung zum Anschließen eines elektrischen Leiters ermöglicht, bei zuverlässigem Halt des Klemmschenkels in der Freigabestellung und zudem zuverlässiger Auslösung bei Einstecken eines elektrischen Leiters.

Diese Aufgabe wird durch einen Gegenstand mit den Merkmalen des Anspruchs 1 gelöst.

Demnach weist das Auslöseelement einen Stützabschnitt auf, der in die Einführöffnung eingreift und durch den Stützschenkel des Federelements in der Einführöffnung fixiert ist.

Bei der Anschlussklemme wird die elektrische Leitung elektrisch mit dem elektrischen Kontaktelement kontaktiert, indem bei in die Stecköffnung eingesteckter elektrischer Leitung der Klemmschenkel auf die elektrische Leitung einwirkt und diese federelastisch in Richtung eines Kontakts mit dem Kontaktelement belastet. Um das Anstecken der elektrischen Leitung zu erleichtern, kann der Klemmschenkel des Federelements elastisch ausgelenkt werden, um auf diese Weise den Klemmschenkel in eine Freigabestellung zu überführen, in der ein Raum im Inneren des Gehäuses im Bereich der Stecköffnung freigegeben ist und somit die elektrische Leitung in einer im wesentlichen kraftloser Weise in die Stecköffnung eingesteckt oder (alternativ) eine angeschlossene elektrische Leitung in einfacher Weise von der Anschlussklemme entnommen werden kann.

Bei in der Freigabestellung befindlichem Klemmschenkel kann die Anschlussklemme beispielsweise auch durch einen Hersteller an einen Kunden ausgeliefert werden.

Die Anschlussklemme weist ein Auslöseelement auf, das zum Wechselwirken mit einer elektrischen Leitung dient, wenn diese in die Stecköffnung eingesteckt wird. Dadurch, dass das Auslöseelement bei Einstecken der elektrischen Leitung relativ zu dem Gehäuse verstellt wird und dadurch der Halt des Klemmschenkels aufgehoben wird, schließt die Anschlussklemme selbsttätig bei Einstecken der elektrischen Leitung. Es ergibt sich ein einfacher Anschlussvorgang, bei zuverlässigem Kontaktieren der elektrischen Leitung mit dem Kontaktelement durch Klemmwirkung des Klemmschenkels.

Das Kontaktelement weist einen Kontaktabschnitt mit einer Einführöffnung auf, in die die elektrische Leitung zum elektrischen Kontaktieren mit dem Kontaktelement einführbar ist. Zum Anschließen einer elektrischen Leitung wird diese in die Stecköffnung des Gehäuses eingesteckt und wird dadurch in die Einführöffnung des Kontaktabschnitts eingeführt. Durch Zusammenwirken mit der elektrischen Leitung wird das Auslöseelement verstellt, sodass der Halt des Klemmschenkels in der Freigabestellung aufgehoben und der Klemmschenkel freigegeben wird. Der Klemmschenkel bewegt sich somit aus der Freigabestellung in Richtung der Klemmstellung und wirkt auf die eingesteckte elektrische Leitung ein, um diese mit dem Kontaktabschnitt des Kontaktelements zu verklemmen.

Das Federelement weist einen Stützschenkel auf, über den das Federelement relativ zu dem Gehäuse abgestützt und in Position relativ zu dem Gehäuse gehalten ist. Zu dem Stützschenkel ist der Klemmschenkel elastisch auslenkbar, wobei in der Freigabestellung der Klemmschenkel so ausgelenkt ist, dass das Federelement elastisch gespannt ist und der Klemmschenkel nach dem Lösen aus der Freigabestellung in elastisch vorgespannter Weise aus der Freigabestellung heraus bewegt wird.

Das Auslöseelement weist einen Stützabschnitt auf, der in die Einführöffnung eingreift und durch den Stützschenkel des Federelements in der Einführöffnung fixiert ist. Mit dem Stützabschnitt liegt das Auslöseelement in der Einführöffnung des Kontaktelements ein und ist darüber innerhalb der Einführöffnung an dem Kontaktabschnitt abgestützt. Der Stützschenkel bewirkt hierbei eine Fixierung des Stützabschnitts an dem Kontaktelement und wirkt dazu mit dem Stützabschnitt zusammen.

Insbesondere greift der Stützschenkel des Federelements in die Einführöffnung ein und wirkt innerhalb der Einführöffnung mit dem Stützabschnitt des Auslöseelements zusammen, um dadurch das Auslöseelement relativ zu dem Kontaktelement zu fixieren.

Darunter, dass das Auslöseelement über den Stützschenkel in der Einführöffnung fixiert ist, ist vorliegend zu verstehen, dass das Auslöseelement über den Stützabschnitt in Position relativ zu dem Kontaktelement gehalten ist und dabei so über den Stützschenkel fixiert ist, dass das Auslöseelement nicht ohne weiteres von dem Kontaktelement abgleiten kann. Vorzugsweise, aber nicht unbedingt zwingend, ist die Fixierung derart, dass der Stützabschnitt drehmomentfest relativ zu dem Kontaktabschnitt des Kontaktelements abgestützt und über den Stützschenkel fixiert ist.

Dadurch, dass der Stützabschnitt des Auslöseelements über den Stützschenkel in der Einführöffnung fixiert ist, ergibt sich eine besonders einfache Montage, bei der das Auslöseelement und der Stützschenkel des Federelements jeweils an das Kontaktelement anzusetzen sind, wobei der Stützschenkel des Federelements in Wirkverbindung mit dem Stützabschnitt des Auslöseelements gelangt und somit den Stützabschnitt an dem Kontaktelement fixiert.

In einer Ausgestaltung ist der Stützabschnitt an einer ersten Seite in Anlage mit dem Kontaktabschnitt und an einer der ersten Seite abgewandten, zweiten Seite in Anlage mit dem Stützschenkel. Der Stützabschnitt liegt zum Beispiel über einen Anlageabschnitt an dem Kontaktabschnitt des Kontaktelements an. An einer von der Anlage mit dem Kontaktabschnitt abgewandten Seite wirkt der Stützschenkel auf den Stützschenkel ein und drückt dadurch den Stützabschnitt in Anlage mit dem Kontaktabschnitt, sodass darüber der Stützabschnitt relativ zu dem Kontaktabschnitt fixiert ist.

In einer Ausgestaltung ist der Klemmschenkel in der Freigabestellung mit dem Auslöseelement verrastet. Das Auslöseelement ist hierbei durch Zusammenwirken mit der elektrischen Leitung verstellbar, um die Verrastung aufzuheben und den Klemmschenkel aus der Freigabestellung zu lösen. Der Halt des Klemmschenkels in der Freigabestellung wird somit durch das Auslöseelement bewirkt, mit dem der Klemmschenkel in der Freigabestellung verrastet ist. Das Auslöseelement kann hierzu insbesondere ein Rastelement aufweist, mit dem der Klemmschenkel in der Freigabestellung in Eingriff ist, sodass darüber eine Rastverbindung zwischen dem Klemmschenkel und dem Auslöseelement in der Freigabestellung des Klemmschenkels hergestellt ist.

In einer Ausgestaltung ist das Auslöseelement aus einem elastisch federnden Material gefertigt. Das Auslöseelement ist somit elastisch federnd ausgestaltet und kann elastisch verformt werden. Das Auslöseelement ist beispielsweise aus einem Federstahl gefertigt, beispielsweise als Stanz-Biege-Teil.

In einer Ausgestaltung weist das Auslöseelement einen Auslöseschenkel zum Zusammenwirken mit der elektrischen Leitung auf. Der Auslöseschenkel ist so geformt, dass die elektrische Leitung bei Einstecken in die Stecköffnung zum Anschließen an die Anschlussklemme auf den Auslöseschenkel trifft und somit das Auslöseelement verstellt. Ist das Auslöseelement insgesamt elastisch ausgebildet, beispielsweise aus einem elastisch federnden Material, kann der Auslöseschenkel beispielsweise elastisch relativ zu dem Stützabschnitt ausgelenkt werden, sodass durch Einwirken der elektrischen Leitung auf den Auslöseschenkel der Auslöseschenkel relativ zu dem Stützabschnitt verstellt werden kann.

In einer Ausgestaltung ist der Auslöseschenkel auf einer ersten Seite des Kontaktabschnitts angeordnet. Das Federelement weist einen gekrümmten Verbindungsabschnitt auf, der den Klemmschenkel mit dem Stützschenkel verbindet und der auf einer der ersten Seite abgewandten, zweiten Seite des Kontaktabschnitts angeordnet ist. Betrachtet entlang der Steckrichtung ist der Auslöseschenkel hierbei vorzugsweise hinter dem Kontaktabschnitt angeordnet, sodass die elektrische Leitung bei Einführen in die Anschlussklemme zunächst in die Einführöffnung des Kontaktabschnitts eingeführt wird und sodann auf den Auslöseschenkel trifft. Der Verbindungsabschnitt des Federelements ist demgegenüber, betrachtet entlang der Steckrichtung, vor dem Kontaktabschnitt angeordnet. Der Auslöseschenkel und der Verbindungsabschnitt sind somit auf unterschiedlichen Seiten des Kontaktabschnitts angeordnet.

In einer Ausgestaltung greift der Stützabschnitt von der ersten Seite in die Einführöffnung ein. Der Stützschenkel greift demgegenüber von der zweiten Seite in die Einführöffnung ein. Der Stützabschnitt und der Stützschenkel sind somit von unterschiedlichen Seiten in die Einführöffnung eingeführt, wobei innerhalb der Einführöffnung der Stützschenkel so mit dem Stützabschnitt zusammenwirkt, dass das Auslöseelement relativ zu dem Kontaktabschnitt fixiert ist.

In einer Ausgestaltung definiert das Gehäuse einen Aufnahmeraum, in den hinein die elektrische Leitung durch Einstecken in die Stecköffnung einführbar ist. Der Auslöseschenkel erstreckt sich in dem Aufnahmeraum zum Zusammenwirken mit der elektrischen Leitung. Insbesondere kann der Auslöseschenkel sich in einer Ausgangsstellung quer zur Steckrichtung in dem Aufnahmeraum erstrecken. Aus der Ausgangsstellung heraus ist der Auslöseschenkel zum Lösen des Klemmschenkels aus der Freigabestellung durch Zusammenwirken mit der elektrischen Leitung verstellbar.

In einer Ausgestaltung ist der Stützabschnitt über einen Krümmungsabschnitt mit dem Auslöseschenkel verbunden. Ist das Auslöseelement beispielsweise als Stanz-Biege-Teil geformt, kann sich das Auslöseelement streifenförmig erstrecken, wobei das Auslöseelement im Bereich des Krümmungsabschnitts bogenförmig gekrümmt ist. Der Auslöseschenkel und der Stützabschnitt können sich auf diese Weise entlang unterschiedlicher Richtungen erstrecken. Beispielsweise kann der Stützabschnitt längs näherungsweise entlang der Steckrichtung ausgerichtet sein, während der Auslöseschenkel sich quer zur Steckrichtung innerhalb des Aufnahmeraums erstreckt. Der Krümmungsabschnitt kann dazu eine Umbiegung an dem Auslöseelement zum Beispiel um näherungsweise 90° zur Verfügung stellen.

In einer Ausgestaltung ist das Auslöseelement an einem Übergang zwischen dem Kopplungsabschnitt und dem Auslöseschenkel durch einen Schwächungsbereich geschwächt. An dem Schwächungsbereich ist die Steifigkeit des Auslöseelements im Vergleich zur Steifigkeit im Bereich des Krümmungsabschnitts reduziert. Beispielsweise kann in dem Schwächungsbereich die Materialstärke des Auslöseelements oder eine Breite des (streifenförmigen) Auslöseelements reduziert sein, sodass im Bereich des Schwächungsbereichs eine Materialschwächung und somit eine erhöhte, elastische Verformbarkeit ermöglicht wird. Dadurch kann ein Auslenken des Auslöseschenkels mit geringer Kraft bei Einstecken einer elektrischen Leitung ermöglicht werden, sodass auch eine weiche Leitung, zum Beispiel eine Litzenleitung, zu einem Auslösen der Anschlussklemme führen kann.

In einer Ausgestaltung ist der Stützabschnitt an einem von dem Auslöseschenkel abgelegenen Ende umgebogen und hintergreift mit dem umgebogenen Ende den Kontaktabschnitt. Das umgebogene Ende kann insbesondere auf der zweiten Seite des Kontaktabschnitts, also auf der dem Auslöseschenkel abgewandten Seite des Kontaktabschnitts, zu liegen kommen. Das Ende kann beispielsweise um 90° relativ zu dem Stützabschnitt umgebogen sein, sodass durch das umgebogene Ende ein Haken an dem Stützabschnitt bereitgestellt wird, mit dem der Stützabschnitt den Kontaktabschnitt hintergreift.

In einer Ausgestaltung weist das Auslöseelement zumindest ein relativ zu dem Auslöseschenkel umgebogenes Wangenelement auf. Das Wangenelement kann insbesondere derart an dem Auslöseschenkel geformt und angeordnet sein, dass durch das Wangenelement ein Abgleiten einer elektrischen Leitung bei Auftreffen auf den Auslöseschenkel zumindest erschwert wird. Über das zumindest eine Wangenelement kann somit ein Einfangen der elektrischen Leitung und eine effiziente Kraftübertragung von der elektrischen Leitung auf den Auslöseschenkel zum Auslösen des Auslöseelements ermöglicht werden.

In einer Ausgestaltung bildet das zumindest eine Wangenelement ein Rastelement aus, mit dem der Klemmschenkel in der Freigabestellung verrastet ist. Das Rastelement kann zum Beispiel durch eine Rastkante an dem Wangenelement geformt sein. In der Freigabestellung steht der Klemmschenkel mit dem Rastelement des Wangenelements in Eingriff, sodass darüber der Klemmschenkel in der Freigabestellung gehalten ist.

In einer Ausgestaltung ist der Auslöseschenkel in einer durch die Steckrichtung und eine Querrichtung aufgespannten Kippebene verkippbar. Das zumindest eine Wangenelement ist um eine entlang der Querrichtung weisende Biegeachse relativ zu dem Auslöseschenkel umgebogen. Das Wangenelement ist somit seitlich an dem Auslöseschenkel geformt und dabei relativ zu dem Auslöseschenkel umgebogen, beispielsweise um näherungsweise 90°, sodass über das Wangenelement eine seitliche Begrenzung an dem Auslöseschenkel geformt wird.

In einer Ausgestaltung weist das Auslöseelement zwei relativ zu dem Auslöseschenkel umgebogene Wangenelemente auf, die entlang einer zu der Steckrichtung und der Querrichtung senkrechten Tiefenrichtung zueinander beanstandet sind. Die elektrische Leitung ist zum Zusammenwirken mit dem Auslöseelement zwischen die Wangenelemente einführbar. Zwischen den Wangenelementen ist ein Zwischenraum geschaffen, in den die elektrische Leitung eingeführt werden kann. Zwischen den Wangenelementen kann die elektrische Leitung somit zum Einwirken auf den Auslöseschenkel eingefangen werden, um ein zuverlässiges Auftreffen und eine effizientere Kraftübertragung von der elektrischen Leitung auf den Auslöseschenkel zu ermöglichen.

Sind zwei Wangenelemente vorgesehen, ist vorzugsweise an jedem Wangenelement ein Rastelement zum Verrasten mit dem Klemmschenkel in der Freigabestellung geformt.

In einer Ausgestaltung greift der Klemmschenkel in die Einführöffnung des Kontaktabschnitts ein und ist innerhalb der Einführöffnung verstellbar. Dabei ist der Klemmschenkel beispielsweise ausgebildet, in der Klemmstellung innerhalb der Einführöffnung auf die elektrische Leitung einzuwirken. Zum Anschließen einer elektrischen Leitung wird die elektrische Leitung in die Einführöffnung des Kontaktabschnitts eingeführt, in die auch der Klemmschenkel eingreift. Bei Auslösen des Auslöseelements wird der Klemmschenkel aus der Freigabestellung freigegeben und bewegt sich somit innerhalb der Einführöffnung in Richtung der Klemmstellung, um die elektrische Leitung innerhalb der Einführöffnung des Kontaktabschnitts mit dem Kontaktabschnitt zu verklemmen und somit elektrisch an das Kontaktelement anzuschließen und mechanisch innerhalb der Anschlussklemme zu arretieren.

Das Federelement ist vorzugsweise als eine Druckfeder verwirklichende Schenkelfeder ausgebildet. Der Klemmschenkel ist dazu ausgebildet, die elektrische Leitung durch Federkraft in Anlage mit dem Kontaktabschnitt zu drücken. Bei Einstecken in die Stecköffnung gelangt die elektrische Leitung in einen Raum zwischen dem Klemmschenkel und dem Kontaktabschnitt, wobei nach Auslösen des Klemmschenkels aus der Freigabestellung der Klemmschenkel auf die elektrische Leitung einwirkt und diese in Anlage mit dem Kontaktabschnitt des Kontaktelements drückt.

In einer Ausgestaltung ist der Kontaktabschnitt durch einen die Einführöffnung umgebenden Kragen geformt. Der Kragen kann insbesondere durch Materialumformung, insbesondere durch Kragenziehen, als Materialdurchzug an dem Kontaktelement geformt sein und ist somit integral und einstückig mit dem Kontaktelement hergestellt.

Beispielsweise kann das Kontaktelement einen entlang einer zur Steckrichtung senkrechten Ebene erstreckten, balkenförmigen Querabschnitt aufweisen, an dem der Kragen geformt ist. Der Kragen steht hierbei vorzugsweise entlang der Steckrichtung von dem Querabschnitt vor und umgibt die Einführöffnung, sodass eine elektrische Leitung zum Anschließen an die Anschlussklemme entlang der Steckrichtung in die Einführöffnung innerhalb des Kragens eingeführt und somit an die Anschlussklemme angeschlossen werden kann.

Das Kontaktelement ist vorzugsweise integral und einstückig geformt. Das Kontaktelement ist beispielsweise über den Querabschnitt an dem Gehäuse abgestützt und ist ortsfest zu dem Gehäuse angeordnet.

In einer Ausgestaltung weist die Anschlussklemme ein zu dem Gehäuse verstellbares Betätigungselement zum Verstellen des Klemmschenkels in die Freigabestellung auf. Durch Betätigen des Betätigungselements kann der Klemmschenkel in die Freigabestellung überführt werden. In der Freigabestellung ist der Klemmschenkel vorzugsweise verrastet, sodass der Klemmschenkel in der Freigabestellung in Position relativ zu dem Gehäuse gehalten wird. Nach Überführen in die Freigabestellung verbleibt der Klemmschenkel somit in der Freigabestellung, sodass eine elektrische Leitung in einfacher Weise an die Anschlussklemme angeschlossen oder eine angeschlossene elektrische Leitung von der Anschlussklemme entnommen werden kann.

Das Betätigungselement kann beispielsweise nach Art eines Drückers ausgestaltet und durch Nutzerbetätigung in das Gehäuse eingedrückt werden, um auf diese Weise auf den Klemmschenkel einzuwirken und den Klemmschenkel in Richtung der Freigabestellung zu verstellen.

In einer Ausgestaltung ist das Betätigungselement linear verschiebbar an dem Gehäuse gelagert und weist einen Betätigungsabschnitt zum Betätigen durch einen Nutzer und einen Wirkabschnitt zum Einwirken auf den Klemmschenkel auf. Während der Betätigungsabschnitt von außerhalb des Gehäuses zugänglich ist, beispielsweise indem ein Nutzer über ein Werkzeug, zum Beispiel einen Schraubendreher, oder alternativ manuell auf den Betätigungsabschnitt einwirken kann, steht der Wirkabschnitt mit dem Klemmschenkel des Federelements in Wirkverbindung. Durch Verstellen des Betätigungselements wird somit über den Wirkabschnitt eine Verstellkraft auf den Klemmschenkel ausgeübt, sodass insbesondere bei Verstellen des Betätigungselements aus einer nicht betätigten Stellung in eine betätigte Stellung der Klemmschenkel mitgenommen und somit in Richtung der Freigabestellung bewegt wird.

In einer Ausgestaltung weist das Betätigungselement ein erstes Anschlagelement auf, das beispielsweise in der nicht betätigten Stellung an einem zum Gehäuse ortsfesten, zweiten Anschlagelement anliegt und somit die Position des Betätigungselements relativ zu dem Gehäuse in der nicht betätigten Stellung definiert.

Der der Erfindung zugrunde liegende Gedanke soll nachfolgend anhand der in den Figuren dargestellten Ausführungsbeispiele näher erläutert werden. Es zeigen:
- Fig. 1A: eine Ansicht eines Ausführungsbeispiels einer Anschlussklemme, in einer Freigabestellung eines Klemmschenkels eines Federelements;
- Fig. 1B: eine Seitenansicht der Anordnung gemäß Fig. 1A;
- Fig. 1C: eine Schnittansicht durch die Anordnung gemäß Fig. 1B;
- Fig. 2A: eine Ansicht der Anschlussklemme, bei ausgelöstem Klemmschenkel, ohne eine elektrische Leitung;
- Fig. 2B: eine Seitenansicht der Anordnung gemäß Fig. 2A;
- Fig. 2C: eine Schnittansicht durch die Anordnung gemäß Fig. 2B;
- Fig. 3A: eine Ansicht der Anschlussklemme, bei eingesteckter elektrischer Leitung;
- Fig. 3B: eine Seitenansicht der Anordnung gemäß Fig. 3A;
- Fig. 3C: eine Schnittansicht durch die Anordnung gemäß Fig. 3B;
- Fig. 4A: eine Ansicht einer Baugruppe des Federelements zusammen mit einem Kontaktelement und einem Auslöseelement der Anschlussklemme, in der Freigabestellung des Klemmschenkels;
- Fig. 4B: die Baugruppe gemäß Fig. 4A, bei ausgelöstem Klemmschenkel;
- Fig. 4C: die Baugruppe gemäß Fig. 4A, bei eingesteckter elektrischer Leitung;
- Fig. 5A: die Ansicht gemäß Fig. 4A, jedoch ohne das Kontaktelement; und
- Fig. 5B: die Ansicht gemäß Fig. 4B, jedoch ohne das Kontaktelement.
Fig. 1A-1C bis 3A-3C zeigen ein Ausführungsbeispiel einer Anschlussklemme 1, die ein Gehäuse 10 mit einer darin geformten Stecköffnung 100 zum Einstecken einer elektrischen Leitung 2 entlang einer Steckrichtung E ausbildet.

Das Gehäuse 10 definiert einen Aufnahmeraum 101, in den die elektrische Leitung 2 mit einem abisolierten Leiterende 20 eingeführt wird, wenn sie in die Stecköffnung 100 entlang der Steckrichtung E eingesteckt wird. In einer angeschlossenen Stellung befindet sich die Leitung 2 mit dem abisolierten Leiterende 20 innerhalb des Aufnahmeraums 101 und ist elektrisch über einen Klemmschenkel 120 eines Federelements 12 mit einem Kontaktelement 11 in Form eines Strombalkens kontaktiert, sodass die elektrische Leitung 2 elektrisch an die Anschlussklemme 1 angeschlossen ist.

Das Federelement 12 weist einen über einen gekrümmten Verbindungsabschnitt 122 mit dem Klemmschenkel 120 verbundenen Stützschenkel 121 auf, der bei dem dargestellten Ausführungsbeispiel an dem Kontaktelement 11 abgestützt ist. Der Klemmschenkel 120 ist elastisch zu dem Stützschenkel 121 auslenkbar, insbesondere derart, dass der Klemmschenkel 120 in einer in Fig. 3A-3C dargestellten Klemmstellung klemmend auf eine an die Anschlussklemme 1 angeschlossene elektrische Leitung 2 einwirkt und diese unter elastischer Vorspannung in Kontakt mit einem Kontaktabschnitt 111 des Kontaktelements 11 drückt und somit die Leitung 2 über ihr Leiterende 20 elektrisch mit dem Kontaktelement 11 kontaktiert.

Bei dem dargestellten Ausführungsbeispiel ist das Kontaktelement 11 integral und einstückig zum Beispiel als Stanz-Biege-Teil geformt und weist einen Querabschnitt 110 auf, an dem ein Kontaktabschnitt 111 in Form eines Kragens geformt ist. Der Kragen 111 ist zum Beispiel als Materialdurchzug durch Materialumformung (insbesondere durch Kragenziehen) an dem Querabschnitt 110 geformt und steht entlang der Steckrichtung E von dem Querabschnitt 110 vor. Der Kragen 111 umgibt eine Einführöffnung 112, in die die elektrische Leitung 2 bei Einstecken in die Stecköffnung 100 eingeführt wird und in die die elektrische Leitung 2 mit ihrem abisolierten Leitungsende 20 in angeschlossener Stellung eingreift.

In montierter Stellung ist das Kontaktelement 11 über den balkenförmigen Querabschnitt 110 relativ zu dem Gehäuse 10 abgestützt und dadurch ortsfest zu dem Gehäuse 10 festgelegt.

Der Klemmschenkel 120 des Federelements 12 greift bei dem dargestellten Ausführungsbeispiel in die Einführöffnung 112 des Kontaktabschnitts 111 ein und ist innerhalb der Einführöffnung 112 zum Zusammenwirken mit der elektrischen Leitung 2 verstellbar.

Der Verbindungsabschnitt 122 des Federelements 12 ist bogenförmig gekrümmt und erstreckt sich um einen Gehäuseabschnitt 103 herum.

Zudem greift auch der Stützschenkel 121 in die Einführöffnung 112 ein und ist innerhalb der Einführöffnung 112 relativ zu dem Kontaktabschnitt 111 abgestützt, sodass der Klemmschenkel 120 elastisch zu dem Stützschenkel 121 auslenkbar ist und der Stützschenkel 121 bei einem Auslenken des Klemmschenkels 120 unter elastischer Verformung des Federelements 12 durch Abstützung in Position relativ zu dem Kontaktelement 11 gehalten wird.

Bei dem dargestellten Ausführungsbeispiel ist an dem Gehäuse 10 ein Betätigungselement 14 entlang einer Betätigungsrichtung B verschiebbar gelagert. Das Betätigungselement 14 ist mit einem Betätigungsabschnitt 140 verschiebbar in einer Betätigungsöffnung 102 des Gehäuses 10 aufgenommen und kann entlang der Betätigungsrichtung B in linear geführter Weise relativ zu dem Gehäuse 10 verschoben werden, um über einen schaftförmig von dem Betätigungsabschnitt 140 erstreckten Wirkabschnitt 141 auf den Klemmschenkel 120 des Federelements 12 einzuwirken und diesen in eine Freigabestellung zu verstellen.

Der Betätigungsabschnitt 140 ist über die Betätigungsöffnung 102 von außerhalb des Gehäuses 10 zugänglich und kann somit durch einen Nutzer, zum Beispiel unter Verwendung eines Werkzeugs, betätigt werden.

Das Betätigungselement 14 ist in einer in Fig. 2A-2C dargestellten nicht betätigten Stellung entgegen der Betätigungsrichtung B in der Betätigungsöffnung 102 nach außen hin verschoben. In der nicht betätigten Stellung liegt ein an dem Betätigungselement 14 geformtes Anschlagelement 142 innenseitig an einem zugeordneten Anschlagelement 104 in Form einer (abgerundeten) Stufe an dem Gehäuse 10 an und verhindert dadurch, dass das Betätigungselement 14 entgegen der Betätigungsrichtung B aus der Aufnahmeöffnung 102 herausgleiten kann.

Bei Betätigung in die Betätigungsrichtung B gelangt das Betätigungselement 14 mit dem Klemmschenkel 120 des Federelements 12 in Wirkverbindung. Dazu wirkt das

Betätigungselement 14 mit dem Wirkabschnitt 141 auf den Klemmschenkel 120 ein, um diesen unter elastischer Auslenkung relativ zu dem Stützschenkel 121 in der Einführöffnung 112 des Kontaktelements 11 zu verstellen. Durch Verschieben des Betätigungselements 14 in die Betätigungsrichtung B wird der Klemmschenkel 120 in die Freigabestellung überführt, wie dies aus Fig. 1A-1C ersichtlich ist.

In der in Fig. 1A-1C dargestellten, betätigten Stellung des Betätigungselements 14 ist der Klemmschenkel 120 in die Freigabestellung bewegt worden, in der ein mit der Stecköffnung 100 fluchtender Raum innerhalb des Gehäuses 10 freigegeben ist, sodass eine elektrische Leitung 2 in einer im Wesentlichen kraftlosen Weise in das Gehäuse 10 eingesteckt werden kann. In der Freigabestellung ist der Klemmschenkel 120 verrastet und somit in Position relativ zu dem Gehäuse gehalten.

Die Anschlussklemme 1 weist ein Auslöseelement 13 auf, das als elastisch federndes Element geformt ist und einen Auslöseschenkel 130 zum Zusammenwirken mit einer elektrischen Leitung 2 bei Einstecken in die Stecköffnung 100 ausbildet.

Wie dies aus den das Kontaktelement 11, das Federelement 12 und das Auslöseelement 13 darstellenden Ansichten gemäß Fig. 4A-4C und den das Auslöseelement 13 gemeinsam mit dem Federelement 11 darstellenden Ansichten gemäß Fig. 5A und 5B ersichtlich ist, weist das Auslöseelement 13 einen Stützabschnitt 133 auf, der über einen Krümmungsabschnitt 132 mit dem Auslöseschenkel 130 verbunden ist. Der Stützabschnitt 133 greift in die Einführöffnung 112 des Kontaktabschnitts 111 des Kontaktelements 11 ein und stützt das Auslöseelement 13 relativ zu dem Kontaktelement 11 ab.

Wie dies aus Fig. 4A-4C und 5A, 5B ersichtlich ist, greifen der Stützschenkel 121 und der Stützabschnitt 133 von unterschiedlichen Seiten in die Einführöffnung 112 innerhalb des Kontaktabschnitts 111 ein. So ist der Auslöseschenkel 130 gemeinsam mit dem Krümmungsabschnitt 132 auf einer ersten Seite des Kontaktabschnitts 111 angeordnet und, betrachtet in die Steckrichtung E, hinter dem Kontaktabschnitt 111 gelegen. Der Verbindungsabschnitt 122, der den Klemmschenkel 120 mit dem Stützschenkel 121 verbindet, ist demgegenüber auf einer der ersten Seite abgewandten, zweiten Seite des Kontaktabschnitts 111 angeordnet. Der Stützabschnitt 133 greift von der ersten Seite in die Einführöffnung 112 ein. Der Stützschenkel 121 greift demgegenüber von der zweiten Seite in die Einführöffnung 112 ein.

Wie dies aus Fig. 5A, 5B in Zusammenschau mit den Schnittansichten gemäß Fig. 1C, 2C und 3C ersichtlich ist, liegt der Stützabschnitt 133 mit einem Anlageabschnitt 134 innenseitig an dem durch einen Kragen geformten Kontaktabschnitt 111 an. Der Stützschenkel 121 liegt dabei mit einem Stützende 123 an einer von dem Kontaktabschnitt 111 abgewandten Seite an dem Stützabschnitt 133 des Auslöseelements 13 an und fixiert dadurch das Auslöseelement 13 relativ zu dem Kontaktabschnitt 111.

Insbesondere liegt der Anlageabschnitt 134 an einer ersten Seite an dem Kontaktabschnitt 111 an. An einer der ersten Seite abgewandten, zweiten Seite des Anlageabschnitts 134 wirkt demgegenüber der Stützschenkel 121 mit dem Stützende 123 auf den Stützabschnitt 133 ein und drückt dadurch den Stützabschnitt 133 in Anlage mit dem Kontaktabschnitt 111.

Der Stützabschnitt 133 des Auslöseelements 13 ist an einem von dem Auslöseschenkel 130 abgelegenen Ende 135 relativ zu dem Anlageabschnitt 134 umgebogen. Mit dem umgebogenen Ende 135 hintergreift der Stützabschnitt 133 den Querabschnitt 110 des Kontaktelements 11, sodass darüber eine axiale Fixierung entlang der Steckrichtung E des Auslöseelements 13 relativ zu dem Kontaktelement 11 hergestellt ist.

An dem Auslöseschenkel 130 sind zwei Wangenelemente 131 geformt, die um näherungsweise 90° relativ zu dem Auslöseschenkel 130 umgebogen sind und entgegen der Steckrichtung E von dem Auslöseschenkel 130 vorstehen.

Der Auslöseschenkel 130 ist, aufgrund der elastischen Verformbarkeit des Auslöseelements 13, in einer durch die Steckrichtung E und eine Querrichtung Q aufgespannten Kippebene verkippbar, wie dies beispielsweise aus Fig. 3C ersichtlich ist. Die Wangenelemente 131 sind hierbei jeweils um eine näherungsweise entlang der Querrichtung Q weisende Biegeachse relativ zu dem Auslöseschenkel 130 umgebogen. Entlang einer zur Steckrichtung E und zur Querrichtung Q senkrechten Tiefenrichtung T sind die Wangenelemente 131 voneinander beanstandet, sodass ein Zwischenraum zwischen den Wangenelementen 131 geschaffen ist, in den eine elektrische Leitung 2 mit einem abisolierten Leiterende 20 eingeführt werden kann, wenn die Leitung 2 zum Anschließen an die Anschlussklemme 1 in die Stecköffnung 100 eingesteckt wird.

Über die Wangenelemente 131 kann das Leiterende 20 eingefangen werden und somit eine effiziente Kraftübertragung zwischen der Leitung 2 und dem Auslöseelement 13 erreicht werden. Dies ermöglicht ein Auslösen der Anschlussklemme 1 auch bei Verwendung einer weichen Leitung, zum Beispiel einer Litzenleitung.

An den Wangenelementen 131 sind Rastelemente 136 in Form von Rastkanten geformt, mit denen der Klemmschenkel 120 in der Freigabestellung verrastet. Der Klemmschenkel 120 ist in der Freigabestellung somit mit dem Auslöseelement 13 verrastet. Durch Auslenken des Auslöseelements 13 durch Zusammenwirken mit einer elektrischen Leitung werden die Wangenelemente 131 relativ zu dem Klemmschenkel 120 verstellt, um auf diese Weise die Verrastung des Klemmschenkels 120 aufzuheben und den Klemmschenkel 120 somit aus der Freigabestellung zu lösen.

Der Auslöseschenkel 130 ist in einer Ausgangsstellung (entsprechend der Stellung gemäß Fig. 1A-1C) zumindest näherungsweise quer zur Steckrichtung E erstreckt und ragt so im Gehäuse 10 in einen mit der Stecköffnung 100 fluchtenden Bereich in dem Aufnahmeraum 101, dass bei Einstecken einer elektrischen Leitung 2 diese mit einem Leiterende 20 auf den Auslöseschenkel 130 trifft und somit auf das Auslöseelement 13 einwirkt.

Am Übergang zwischen dem Krümmungsabschnitt 132 und dem Auslöseschenkel 130 ist eine Schwächungsbereich 137 geformt, an dem die Breite des im Bereich des Stützabschnitts 133 und des Krümmungsabschnitts 132 streifenförmig erstreckten Auslöseelements 13 sich beidseitig hin zu dem Auslöseschenkel 130 des Auslöseelements 13 verjüngt. Im Bereich des Schwächungsbereichs 137 wird somit eine Materialschwächung an dem Auslöseelement 13 geschaffen, sodass die Steifigkeit des Auslöseelements 13 im Bereich des Schwächungsbereichs 137 reduziert ist. Der Auslöseschenkel 130 kann somit mit geringer Kraftwirkung elastisch ausgelenkt werden, unter elastischer Verformung insbesondere an dem Schwächungsbereich 137.

Oberhalb des Schwächungsbereichs 137 sind an den Wangenelementen 131 Laschen 138 geformt, mit denen ein durch die Wangenelemente 131 geschaffener Käfig zum Einfangen der elektrischen Leitung 2 auch im Bereich des Schwächungsbereichs 137 komplettiert wird.

An dem Stützschenkel 121 sind an seitlichen Kanten Stufen 124 geformt, mit denen die Breite des Stützendes 123 im Vergleich zu einem außerhalb der Einführöffnung 112 gelegenen Abschnitt des Stützschenkels 121 reduziert ist, sodass das Stützende 123 in die Einführöffnung 112 eingreifen kann.

Zudem ist die Breite eines in die Einführöffnung 112 eingreifenden Endes des Klemmschenkels 120 an Stufen 125 reduziert, wie dies beispielsweise aus Fig. 5A, 5B ersichtlich ist.

Es ergibt sich folgende Funktionsweise:
Wird das Betätigungselement 14 in die Betätigungsrichtung B betätigt und dadurch in das Gehäuse 10 hinein verschoben, so nimmt das Betätigungselement 14 über den Wirkabschnitt 141 den Klemmschenkel 120 des Federelements 12 mit und verstellt den Klemmschenkel 120 dadurch in die in Fig. 1A-1C dargestellte Freigabestellung. Durch Einschieben in die Betätigungsrichtung B in das Gehäuse 10 wirkt das Betätigungselement 14 auf den Klemmschenkel 120 ein, sodass der Klemmschenkel 120 mit den Rastelementen 136 an den Wangenelementen 131 des Auslöseelements 13 verrastet.

In der Freigabestellung gibt der Klemmschenkel 120 einen mit der Stecköffnung 100 entlang der Steckrichtung E fluchtenden Bereich innerhalb des Aufnahmeraums 101 frei, sodass eine elektrische Leitung 2 ungehindert von dem Klemmschenkel 120 in die Stecköffnung 100 eingesteckt und somit in einer im Wesentlichen kraftlosen Weise an die Anschlussklemme 1 angeschlossen werden kann.

In der betätigten, gespannten Stellung gemäß Fig. 1A-1C kann die Anschlussklemme 1 auch durch einen Hersteller ausgeliefert werden.

Wird eine elektrische Leitung 2 mit einem abisolierten Leiterende 20 in die Stecköffnung 100 eingesteckt und dadurch in die Steckrichtung E in den Aufnahmeraum 101 eingeführt, während sich der Klemmschenkel 120 in der Freigabestellung befinden, so wird die Leitung 2 in die Einführöffnung 112 des Kontaktabschnitts 111 eingeführt, gelangt in Anlage mit dem Auslöseschenkel 130 des Auslöseelements 13 und verkippt dadurch den Auslöseschenkel 130 relativ zu dem Kontaktelement 12. Dadurch werden die Rastelemente 136 an den Wangenelementen 131 relativ zu dem Klemmschenkel 120 verstellt, sodass der Klemmschenkel 120 aus dem rastenden Eingriff gelöst und die Verrastung des Klemmschenkels 120 somit aufgehoben wird.

Nach Aufhebung der Verrastung gelangt der Klemmschenkel 120 in klemmende Anlage mit der elektrischen Leitung 2 und drückt dadurch das Leiterende 20 in kontaktierende Anlage mit dem Kontaktelement 11, sodass die Leitung 2 elektrisch an die Anschlussklemme 1 angeschlossen und zudem mechanisch arretiert ist.

Soll die elektrische Leitung 2 aus der in Fig. 3A-3C dargestellten angeschlossenen Stellung gelöst und von der Anschlussklemme 1 wieder entnommen werden, kann das Betätigungselement 14 wiederum in die betätigte Stellung gemäß Fig. 1A-1C überführt werden, sodass der Klemmschenkel 120 außer Anlage von der Leitung 2 gebracht wird. Die Leitung 2 kann dadurch in einer im Wesentlichen kraftlosen Weise aus der Anschlussklemme 1 entnommen werden.

Zur Montage der Anschlussklemme 1 kann beispielsweise das Auslöseelement 13 mit dem Stützabschnitt 133 in die Einführöffnung 112 innerhalb des durch den Durchzug geformten Kontaktabschnitts 111 eingesetzt werden, sodass das Ende 135 den Querabschnitt 110 hintergreift.

Sodann wird das Federelement 12 an das Kontaktelement 11 angesetzt, sodass der Klemmschenkel 120 und der Stützschenkel 121 in die Einführöffnung 112 innerhalb des Kontaktabschnitts 111 eingreifen und der Stützschenkel 121 mit dem Stützende 123 in Anlage mit dem Anlageabschnitt 134 gelangt, sodass dadurch das Auslöseelement 13 an dem Kontaktelement 11 fixiert ist, wie aus Fig. 4A-4C ersichtlich. Der Klemmschenkel 120 des Federelements 12 wird vorzugsweise in die Freigabestellung gebracht und wird somit mit dem Ausloseelement 13 verrastet.

Sodann kann die so geschaffene, in Fig. 4B dargestellte Baugruppe in das Gehäuse 10 eingesetzt werden, indem das Kontaktelement 11 mit dem daran angeordneten Federelement 12 und dem Auslöseelement 13 seitlich in das Gehäuse 10 eingeschoben wird und das Kontaktelement 11 über den Querabschnitt 110 in abstützenden Eingriff mit dem Gehäuse 10 gelangt.

Dadurch, dass der Stützabschnitt 133 des Auslöseelements 13 über den Stützschenkel 121 des Federelements 12 relativ zu dem Kontaktabschnitt 110 des Kontaktelements 11 abgestützt ist, ergibt sich eine einfache Montage, bei der keine weiteren Maßnahmen zum Fixieren des Auslöseelements 13 relativ zu dem Gehäuse 10 vorgenommen werden müssen.

Die Fixierung des Stützabschnitts 133 an dem Kontaktabschnitt 111 kann drehmomentfest sein, sodass der Stützabschnitt 133 bei einem Auslenken des Auslöseschenkels 130 drehmomentfest in Position relativ zu dem Kontaktabschnitt 111 gehalten wird. Dies ist jedoch nicht zwingend. Gegebenenfalls kann der Stützabschnitt 133 bei Kraftwirkung an dem Auslöseschenkel 130 auch (geringfügig) relativ zu dem Kontaktabschnitt 111 verkippen.

Der der Erfindung zugrunde liegende Gedanke ist nicht auf die vorangehend beschriebenen Ausführungsbeispiele beschränkt, sondern lässt sich auch in anderer Weise verwirklichen.

Das Betätigungselement kann durch Wirkung des Klemmschenkels des Federelements in Richtung der nicht betätigten Stellung vorgespannt sein. Denkbar ist aber auch, ein zusätzliches Vorspannelement vorzusehen, welches das Betätigungselement entgegen der Betätigungsrichtung in Richtung der nicht betätigten Stellung relativ zu dem Gehäuse vorspannt. Ein solches Vorspannelement kann zum Beispiel durch eine Druckfeder oder eine andere mechanische Feder ausgestaltet sein.

### Bezugszeichenliste

- 1: Anschlussklemme
- 10: Gehäuse
- 100: Stecköffnung
- 101: Aufnahmeraum
- 102: Betätigungsöffnung
- 103: Gehäuseabschnitt
- 104: Anschlagelement
- 11: Kontaktelement (Strombalken)
- 110: Querabschnitt
- 111: Kontaktabschnitt (Durchzug)
- 112: Einführöffnung
- 12: Klemmfeder
- 120: Klemmschenkel
- 121: Stützschenkel
- 122: Verbindungsabschnitt
- 123: Stützende
- 124: Stufe
- 125: Stufe
- 13: Auslöseelement
- 130: Auslöseschenkel
- 131: Wangen
- 132: Krümmungsabschnitt
- 133: Stützabschnitt
- 134: Anlageabschnitt
- 135: Umgebogenes Ende
- 136: Rastelement
- 137: Schwächungsbereich
- 138: Lasche
- 14: Betätigungselement
- 140: Betätigungsabschnitt (Kopf)
- 141: Wirkabschnitt (Schaft)
- 142: Anschlagelement
- 2: Leitung
- 20: Leiterende
- B: Betätigungsrichtung
- E: Steckrichtung
- Q: Querrichtung
- T: Tiefenrichtung

## Patentansprüche

1. Anschlussklemme (1) zum Anschließen einer elektrischen Leitung (2), mit
einem Gehäuse (10), das eine Stecköffnung (101) aufweist, in die die elektrische Leitung (2) zum Anschließen an die Anschlussklemme (1) entlang einer Steckrichtung (E) einsteckbar ist,
einem an dem Gehäuse (10) angeordneten Kontaktelement (11) zum elektrischen Kontaktieren mit der elektrischen Leitung (2), wobei das Kontaktelement (11) einen Kontaktabschnitt (111) mit einer Einführöffnung (112) aufweist, in die die elektrische Leitung (2) zum elektrischen Kontaktieren mit dem Kontaktelement (11) einführbar ist,
einem an dem Gehäuse (10) angeordneten Federelement (12), das einen relativ zu dem Gehäuse (10) abgestützten Stützschenkel (121) und einen elastisch relativ zu dem Stützschenkel (121) auslenkbaren Klemmschenkel (120) aufweist, der ausgebildet ist, in einer Klemmstellung auf die elektrische Leitung (2) einzuwirken, um die elektrische Leitung (2) in Kontakt mit dem Kontaktabschnitt (111) zu bringen, wobei der Klemmschenkel (120) aus der Klemmstellung in eine Freigabestellung relativ zu dem Gehäuse (10) verstellbar ist, um die elektrische Leitung (2) freizugeben, wobei der Klemmschenkel (120) in der Freigabestellung des Klemmschenkels (120) in Position relativ zu dem Gehäuse (10) gehalten ist, und
einem Auslöseelement (13), der ausgebildet ist, den Klemmschenkel (120) durch Zusammenwirken des Auslöseelements (13) mit der elektrischen Leitung (2) aus der Freigabestellung zu lösen,
**dadurch gekennzeichnet, dass** das Auslöseelement (13) einen Stützabschnitt (133) aufweist, der in die Einführöffnung (112) eingreift und durch den Stützschenkel (121) des Federelements (12) in der Einführöffnung (112) fixiert ist.

2. Anschlussklemme (1) nach Anspruch 1, **dadurch gekennzeichnet, dass** der Stützabschnitt (133) an einer ersten Seite in Anlage mit dem Kontaktabschnitt (111) ist und an einer der ersten Seite abgewandten, zweiten Seite in Anlage mit dem Stützschenkel (121) ist.

3. Anschlussklemme (1) nach Anspruch 1 oder 2, **dadurch gekennzeichnet, dass** der Stützschenkel (121) mit einem von dem Klemmschenkel (120) abliegenden Stützende (123) an dem Stützabschnitt (133) anliegt und dadurch den Stützabschnitt (133) in der Einführöffnung (112) fixiert.

4. Anschlussklemme (1) nach einem der Ansprüche 1 bis 3, **dadurch gekennzeichnet, dass** der Klemmschenkel (120) in der Freigabestellung mit dem Auslöseelement (13) verrastet ist, wobei das Auslöseelement (13) durch Zusammenwirken mit der elektrischen Leitung (2) verstellbar ist, um die Verrastung aufzuheben und den Klemmschenkel (120) aus der Freigabestellung zu lösen.

5. Anschlussklemme (1) nach einem der vorangehenden Ansprüche, **dadurch gekennzeichnet, dass** das Auslöseelement (13) aus einem elastisch federnden Material gefertigt ist.

6. Anschlussklemme (1) nach einem der vorangehenden Ansprüche, **dadurch gekennzeichnet, dass** das Auslöseelement (13) einen Auslöseschenkel (130) zum Zusammenwirken mit der elektrischen Leitung (2) aufweist.

7. Anschlussklemme (1) nach Anspruch 6, **dadurch gekennzeichnet, dass** der Auslöseschenkel (130) auf einer ersten Seite des Kontaktabschnitts (111) angeordnet ist, wobei das Federelement (12) einen gekrümmten Verbindungsabschnitt (122) aufweist, der den Klemmschenkel (120) mit dem Stützschenkel (121) verbindet und der auf einer der ersten Seite abgewandten, zweiten Seite des Kontaktabschnitts (111) angeordnet ist.

8. Anschlussklemme (1) nach Anspruch 7, **dadurch gekennzeichnet, dass** der Stützabschnitt (133) von der ersten Seite in die Einführöffnung (112) eingreift und der Stützschenkel (121) von der zweiten Seite in die Einführöffnung (112) eingreift.

9. Anschlussklemme (1) nach einem der Ansprüche 6 bis 8, **dadurch gekennzeichnet, dass** das Gehäuse (10) einen Aufnahmeraum (101) definiert, in den hinein die elektrische Leitung (2) durch Einstecken in die Stecköffnung (100) einführbar ist, wobei der Auslöseschenkel (130) sich in einer Ausgangsstellung quer zur Steckrichtung (E) in dem Aufnahmeraum (101) erstreckt, wobei der Auslöseschenkel (130) aus der Ausgangsstellung zum Lösen des Klemmschenkels (120) aus der Freigabestellung durch Zusammenwirken mit der elektrischen Leitung (2) verstellbar ist.

10. Anschlussklemme (1) nach einem der Ansprüche 6 bis 9, **dadurch gekennzeichnet, dass** der Stützabschnitt (133) über einen Krümmungsabschnitt (132) mit dem Auslöseschenkel (130) verbunden ist.

11. Anschlussklemme (1) nach Anspruch 10, **dadurch gekennzeichnet, dass** das Auslöseelement (13) an einem Übergang zwischen dem Krümmungsabschnitt (132) und dem Auslöseschenkel (130) einen Schwächungsbereich (137) aufweist, an dem die Steifigkeit des Auslöseelements (13) im Vergleich zur Steifigkeit im Bereich des Krümmungsabschnitts (132) reduziert ist.

12. Anschlussklemme (1) nach einem der Ansprüche 6 bis 11, **dadurch gekennzeichnet, dass** der Stützabschnitt (133) an einem von dem Auslöseschenkel (130) abliegenden Ende (135) umgebogen ist und mit dem umgebogenen Ende (135) den Kontaktabschnitt (111) hintergreift.

13. Anschlussklemme (1) nach einem der Ansprüche 6 bis 12, **dadurch gekennzeichnet, dass** das Auslöseelement (13) zumindest ein relativ zu dem Auslöseschenkel (130) umgebogenes Wangenelement (131) aufweist.

14. Anschlussklemme (1) nach Anspruch 13, **dadurch gekennzeichnet, dass** das zumindest eine Wangenelement (131) ein Rastelement (136) ausbildet, mit dem der Klemmschenkel (120) in der Freigabestellung verrastet ist.

15. Anschlussklemme (1) nach Anspruch 13 oder 14, **dadurch gekennzeichnet, dass** der Auslöseschenkel (130) in einer durch die Steckrichtung (E) und eine Querrichtung (Q) aufgespannten Kippebene verkippbar ist, wobei das zumindest eine Wangenelement (131) um eine entlang der Querrichtung (Q) weisende Biegeachse relativ zu dem Auslöseschenkel (130) umgebogen ist.
